# EUROPÄISCHE PATENTANMELDUNG

(11) **EP 1 936 045 A1**
(43) Veröffentlichungstag der Anmeldung: **25.06.2008**
(21) Anmeldenummer: 06405526.2
(22) Anmeldetag: 19.12.2006
(51) Int. Cl.: E03C 1/00, E03C 1/05, E03D 5/10

(54) **Installationsvorrrichtung für eine sanitäre Einrichtung und sanitäre Einrichtung mit einer solchen Installationsvorrichtung**

(71) Anmelder: GEBERIT TECHNIK AG, 8645 Jona (CH)
(72) Erfinder: Müller, Samuel, 8630 Rüti (CH)
(74) Vertreter: Groner, Manfred

(57) **Zusammenfassung**

Die Installationsvorrichtung besitzt einen Einbaukasten (19), der unterputz im Ablaufbereich eines Waschtisches (2) oder einer Urinalschüssel angeordnet ist. Es sind Mittel (29, 12, 14) für die Wasserversorgung und Mittel (8) für die Entsorgung der sanitären Einrichtung vorgesehen. Im Einbaukasten (19) ist eine elektronische Steuervorrichtung (13) angeordnet, die zum Steuern der sanitären Einrichtung dient. Die Installationsvorrichtung (5) ist vorzugsweise an einem Gestell (6) befestigt.

## Beschreibung

Die Erfindung betrifft eine Installationsvorrichtung für eine sanitäre Einrichtung, insbesondere einen Waschtisch oder ein Urinal, mit einem Einbaukasten für den Unterputzeinbau im Ablaufbereich der sanitären Einrichtung, in dem Mittel für die Wasserversorgung und die Entsorgung der sanitären Einrichtung angeordnet sind.

Eine Installationsvorrichtung dieser Art ist im Stand der Technik aus der CH 621 837 des Anmelders bekannt geworden. Diese ist als Spüleinrichtung für die Einzelspülung von Wandurinalen ausgebildet. Sie weist einen Kasten für den Unterputzeinbau auf. In diesem Kasten sind ein Absaugsiphon, Anschlussmittel für ein Wasserzufuhrrohr sowie ein Absperrventil für einen Dosierbehälter für eine Flüssigkeit zur Desinfektion des Urinal angeordnet. Der Kasten weist zudem Anschlussmittel für eine Leitung auf, die zu einem Spülwassereinlauf zum Spülen des Urinals führt. Dieser Spülwassereinlauf ist über der Urinalschüssel angeordnet. Die Auslösung der Spülung eines Urinals erfolgt üblicherweise elektronisch, beispielsweise mittels einer Radarsonde. Solche elektronischen Geräte müssen vandalensicher untergebracht werden. Dies gilt ebenfalls für Waschtische, die eine elektronisch gesteuerte Auslaufarmatur besitzen.

Um Beschädigungen durch Vandalismus zu vermeiden, ist durch die EP 0 942 105 ein Wandeinbaugehäuse für eine Radarsonde bekannt geworden. Diese besitzt hinter einem Sanitärkörper eine Einführungs- und Revisionsöffnung, die zu einem vertikal angeordneten Schacht führt. In diesem Schacht kann eine Radarsonde hochgeschoben und damit in einem oberen Bereich des Schachtes untergebracht werden, der von aussen erst nach Entfernen der Urinalschüssel zugänglich wäre. Nachteilig ist die vergleichsweise aufwendige Montage.

Der Erfindung liegt die Aufgabe zugrunde, eine Installationsvorrichtung der genannten Art zu schaffen, die einfacher montierbar ist und dennoch gegen Vandalismus weitgehend gesichert ist. Die Installationsvorrichtung soll trotzdem einfach und schnell revidierbar sein.

Die Aufgabe ist bei einer gattungsgemässen Installationsvorrichtung dadurch gelöst, dass im Einbaukasten eine elektronische Steuervorrichtung zum Steuern der sanitären Einrichtung angeordnet ist. Der Einbaukasten der erfindungsgemässen Installationsvorrichtung enthält somit nicht nur die Mittel für die Wasserversorgung und die Entsorgung der sanitären Einrichtung, sondern zudem auch eine elektronische Steuervorrichtung zum Steuern der sanitären Einrichtung. Der Schutz der elektronischen Steuervorrichtung ergibt sich dadurch, dass der Einbaukasten unterputz unterhalb des Sanitärkörpers angeordnet ist. Bei einem Waschtisch mit elektronisch gesteuerter Auslaufarmatur befindet sich damit die elektronische Steuervorrichtung nicht im Bereich der Auslaufarmatur, sondern in einem besser geschützten Bereich unterhalb des Waschtisches. Dies gilt ebenfalls für ein Urinal, bei dem die Steuervorrichtung für die elektronische Spülauslösung nun nicht im oberen Bereich, sondern in einem unteren Bereich angeordnet ist.

Die erfindungsgemässe Installationsvorrichtung ist auch im Hinblick auf die Montage vorteilhaft. Beim Einbau des Einbaukastens werden gleichzeitig die Mittel für die Wasserversorgung, die Mittel für die Entsorgung der sanitären Einrichtung und gleichzeitig auch die elektronische Steuervorrichtung installiert. Bei einer Revision sind alle diese Mittel und somit auch die elektronische Steuervorrichtung im Einbaukasten zugänglich. Der Einbaukasten ist nach einer Weiterbildung der Erfindung über eine abnehmbare Frontplatte zugänglich. Nach dem Entfernen der Frontplatte sind somit die genannten Mittel und die elektronische Steuervorrichtung zugänglich und können revidiert bzw. ausgetauscht werden.

Nach einer Weiterbildung der Erfindung weisen die Mittel zur Entsorgung der sanitären Einrichtung einen Ablaufsiphon auf. Im Fall eines Waschtisches kann die Ablaufleitung direkt an den Einbaukasten bzw. an den Ablaufsiphon angeschlossen werden.

Nach einer Weiterbildung der Erfindung weisen die Mittel für die Wasserversorgung wenigstens ein Mischventil auf. Im Fall eines Waschtisches ermöglicht dies eine wesentlich einfachere Ausbildung einer elektronisch gesteuerten Auslaufarmatur. Das Mischventil ist in diesem Fall somit nicht wie üblich im Bereich der Auslaufarmatur, sondern unterhalb des Waschtisches im Einbaukasten angeordnet.

Die erfindungsgemässe Installationsvorrichtung ist gemäss einer Weiterbildung der Erfindung an einen Sensor und insbesondere einen kapazitiven Sensor anschliessbar. Der Sensor kann zur Steuerung einer Auslaufarmatur oder einer Spülvorrichtung vorgesehen sein. Die elektronische Steuervorrichtung, die mit dem Sensor verbunden ist, ist auch in diesem Fall unterhalb des Sanitärkörpers bzw. hinter diesem angeordnet.

Die Erfindung betrifft zudem eine sanitäre Einrichtung mit einer erfindungsgemässen Installationsvorrichtung. Die sanitäre Einrichtung besitzt insbesondere einen Waschtisch oder eine Urinalschüssel. Vorzugsweise ist der Einbaukasten an einem Gestell montiert, der unterputz, beispielsweise hinter einer Abdeckplatte montiert ist. Der Einbaukasten ist über eine Öffnung zugänglich, die von der Frontplatte abgedeckt ist, welche diese Öffnung abdeckt.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Figur 1: schematisch eine räumliche Ansicht einer erfindungsgemässen Installationsvorrichtung,
- Figur 2: eine Ansicht der Vorderseite der erfindungsgemässen Installationsvorrichtung,
- Figur 3: eine weitere Ansicht der erfindungsgemässen Installationsvorrichtung und
- Figur 4: eine Ansicht der Rückseite der erfindungsgemässen Installationsvorrichtung.

Die in Figur 1 gezeigte erfindungsgemässe Einrichtung 1 weist einen an sich üblichen Waschtisch 2 auf, über dem eine Auslaufarmatur 4 angeordnet ist. Die Auslaufarmatur 4 ist als Wasserhahn ausgebildet, der elektronisch, beispielsweise über einen kapazitiven Näherungssensor 15 gesteuert ist. Solche Armaturen 4 sind an sich bekannt. Unterhalb des Waschtisches 2 ist eine Installationsvorrichtung 5 angeordnet, die an Traversen 24 eines unterputz angeordneten Gestells 6 befestigt ist. Diese Installationsvorrichtung 5 dient für die Versorgung der Auslaufarmatur 4, die Entsorgung der Waschschüssel 2 als auch für die Steuerung der Auslaufarmatur 4. Diese Installationsvorrichtung 5 ist unterputz angeordnet und für eine Revision nach dem Entfernen einer Abdeckplatte 7 zugänglich.

Das Gestell 6, an dem die Installationsvorrichtung 5 befestigt ist, besitzt vertikale Profile 23, die über Füsse 21 auf einem Gebäudeboden 22 abgestellt sind. Die Profile 23 sind wie ersichtlich über Traversen miteinander verbunden, wobei eine Traverse 25 zur Befestigung der Waschschüssel 2 dient. Über dieser ist eine Montageschiene 17 angeordnet, an welcher die Auslaufarmatur 4 befestigt ist. Unterhalb der Traverse 25 sind zwei weitere Traversen 24 an den Profilen 23 befestigt, die zur Befestigung der Installationsvorrichtung 5 dienen. Wie ersichtlich, sind die Traversen 24 unterhalb des Sanitärartikels 2 angeordnet.

Die Installationsvorrichtung 5 besitzt einen Einbaukasten 19, der mit den beiden Traversen 24 verbunden ist. In diesem Einbaukasten 19 befindet sich ein Siphon 8, der ein Ablaufsiphon für den Waschtisch 2 ist. Dieser ist über eine Ablaufleitung 3 mit dem Waschtisch 2 verbunden. Die Ablaufleitung 3 führt in einem unteren Bereich durch eine Öffnung 7a einer Abdeckplatte 7 sowie eine Öffnung 28 einer Wand 27 hindurch und in den Einbaukasten 19. Die Abdeckplatte 7 ist lösbar an der Wand 27 befestigt. Nach dem Lösen der Abdeckplatte 7 ist durch die Öffnung 28 hindurch der Einbaukasten 19 für eine Revision zugänglich. Der Siphon 8 bildet in üblicher Weise einen Geruchsverschluss und wird an einem Stutzen 20 an eine hier nicht gezeigte Entsorgungsleitung angeschlossen.

Zur Versorgung der Auslaufarmatur 4 mit Wasser, sind am Einbaukasten 19 Anschlussmittel 11 für Wasserleitungen 9 und 10 angeordnet. Diese Anschlussmittel 11 weisen zwei Anschlussmuffen 29 auf, wobei die eine für die Wasserleitung 9 und die andere für die Wasserleitung 10 vorgesehen ist. Die eine der Leitungen ist für Kaltwasser und die andere für Warmwasser vorgesehen. Die Muffen 29 sind vorzugsweise fest am Einbaukasten 19 vormontiert. Leitungen 12 führen von den Muffen 29 zu einem Mischventil 14, das ebenfalls am Einbaukasten 19 angeordnet ist. Diese Leitungen 12 sind ebenfalls vorzugsweise vormontiert und führen dem Mischventil 14 das kalte bzw. warme Wasser zu. Vom Mischventil 14 führt eine Wasserleitung 18 zu einer weiteren Muffe 30, die an der Schiene 17 befestigt ist und die für den Anschluss der Auslaufarmatur 4 dient. Die Auslaufarmatur 4 wird somit über die Installationsvorrichtung 5 mit Wasser versorgt.

Im Einbaukasten 19 ist ferner eine Steuervorrichtung 13 angeordnet, die zur Steuerung der Auslaufarmatur 4 vorgesehen und die über eine Leitung 31 mit einer elektrischen Energiequelle verbunden ist. Die Steuervorrichtung 13 ist über eine Sensorleitung 16 mit einem Sensor 15 verbunden, der an der Montageschiene 17 und somit im Bereich der Auslaufarmatur 4 angeordnet ist. Der Sensor 15 ist insbesondere ein kapazitiver Näherungssensor. Der Sensor 15 detektiert beispielsweise die Anwesenheit einer Hand im Bereich eines Auslaufrohres 26 der Auslaufarmatur 4. Solche Sensoren sind dem Fachmann gut bekannt. Nähert sich eine Hand dem Auslaufrohr 26, so meldet dies der Sensor 15 über ein Signal der Steuervorrichtung 13. Diese öffnet das Mischventil 14, so dass über die Wasserleitung 18 Wasser der Auslaufarmatur 4 zugeführt wird. Wird die Hand nicht mehr detektiert, so meldet dies der Sensor 15 wiederum der Steuervorrichtung 13, welche nun das Mischventil 14 schliesst.

Die Steuervorrichtung 13, das Mischventil 14, die Muffen 29 und der Siphon 8 sind nach dem Entfernen der Abdeckplatte 7 durch die Öffnung 28 hindurch zugänglich. Bei einer solchen Revision können beispielsweise die Steuervorrichtung 13 und der Siphon 8 ausgetauscht werden. Wesentlich ist, dass die Auslaufarmatur 4 nun sehr einfach ausgebildet sein kann. Sie besteht im Wesentlichen aus dem Auslaufrohr 26, dem Sensor 15 und der Anschlussmuffe 30. Das Mischventil 14 und die Steuervorrichtung 13 befinden sich in der Installationsvorrichtung 5, die unterhalb des Waschtisches 2 und somit besser geschützt angeordnet sind.

Ist die Einrichtung 1 ein Urinal, so ist der Waschtisch 2 durch eine Urinalschüssel ersetzt. Die Auslaufarmatur 4 ist in diesem Fall eine Spülvorrichtung mit einem Spülventil, die im oberen Bereich hinter der Urinalschüssel angeordnet ist. Die Auslösung der Spülung erfolgt auch in diesem Fall vorzugsweise berührungslos über einen geeigneten Sensor oder Radar. Das Spülventil ersetzt das Mischventil 14 und ist somit ebenfalls in der Installationsvorrichtung 5 angeordnet. Dies gilt ebenfalls für die Steuervorrichtung 13, die auch in diesem Fall in der Installationsvorrichtung 5 angeordnet ist. Die Installationsvorrichtung 5 kann im Ablaufbereich hinter der Urinalschüssel oder unterhalb dieser angeordnet sein. Befindet sie sich hinter der Urinalschüssel, so kann die Abdeckplatte 7 wegfallen. Der Siphon 8 ist in diesem Fall insbesondere ein Absaugesiphon.

### Bezugszeichenliste

| | | | |
|---|---|---|---|
| 1 | Einrichtung | 16 | Sensorleitung |
| 2 | Sanitärartikel | 17 | Montageschiene |
| 3 | Ablaufleitung | 18 | Wasserleitung |
| 4 | Auslaufarmatur | 19 | Einbaukasten |
| 5 | Anschlusseinheit | 20 | Stutzen |
| 6 | Gestell | 21 | Fuss |
| 7 | Abdeckplatte | 22 | Gebäudeboden |
| 7a | Öffnung | 23 | Profilstab |
| 8 | Siphon | 24 | Traverse |
| 9 | Wasserleitung | 25 | Traverse |
| 10 | Wasserleitung | 26 | Auslaufrohr |
| 11 | Anschluss | 27 | Wand |
| 12 | Leitungen | 28 | Öffnung |
| 13 | Steuervorrichtung | 29 | Muffe |
| 14 | Mischventil | 30 | Muffe |
| 15 | Sensor | 31 | Leitung |

## Patentansprüche

1. Installationsvorrichtung für eine sanitäre Einrichtung, insbesondere einen Waschtisch (2) oder ein Urinal, mit einem Einbaukasten (19) für den Unterputzeinbau im Ablaufbereich der sanitären Einrichtung, in dem Mittel (29, 12, 14) für die Wasserversorgung und Mittel (8) für die Entsorgung der sanitären Einrichtung angeordnet sind, **dadurch gekennzeichnet, dass** im Einbaukasten (19) eine elektronische Steuervorrichtung (13) zum Steuern der sanitären Einrichtung angeordnet ist.

2. Installationsvorrichtung nach Anspruch 1, **dadurch gekennzeichnet, dass** die Mittel (8) für die Entsorgung einen Ablaufsiphon aufweisen.

3. Installationsvorrichtung nach Anspruch 1 oder 2, **dadurch gekennzeichnet, dass** die Mittel (29, 12, 14) für die Wasserversorgung wenigstens ein Absperrventil (14) aufweisen.

4. Installationsvorrichtung nach einem der Ansprüche 1 bis 3, **dadurch gekennzeichnet, dass** die Mittel (29, 12, 14) für die Wasserversorgung wenigstens ein Mischventil (14) aufweisen.

5. Installationsvorrichtung nach einem der Ansprüche 1 bis 4, **dadurch gekennzeichnet, dass** die Mittel (29, 12, 14) für die Wasserversorgung wenigstens eine Anschlussmuffe (29) aufweisen.

6. Installationsvorrichtung nach einem der Ansprüche 1 bis 5, **dadurch gekennzeichnet, dass** der Einbaukasten (19) über eine abnehmbare Frontplatte (7) zugänglich ist.

7. Installationsvorrichtung nach einem der Ansprüche 1 bis 6, **dadurch gekennzeichnet, dass** die Steuervorrichtung (13) an einen Sensor (15) anschliessbar ist.

8. Sanitäre Einrichtung mit einer Installationsvorrichtung gemäss einem der Ansprüche 1 bis 7, **dadurch gekennzeichnet, dass** der Einbaukasten (19) unterhalb eines Sanitärartikels (2) angeordnet ist.

9. Sanitäre Einrichtung nach Anspruch 8, **dadurch gekennzeichnet, dass** die Installationsvorrichtung (5) an eine Auslaufarmatur (4) oder ein Spülventil angeordnet ist, die über dem Sanitärartikel (2) angeordnet ist.

10. Sanitäre Einrichtung nach Anspruch 9, **dadurch gekennzeichnet, dass** die Auslaufeinheit (4) einen Sensor (15) und insbesondere einen Näherungssensor aufweist.

11. Sanitäre Einrichtung nach Anspruch 10, **dadurch gekennzeichnet, dass** der Sensor (15) ein kapazitiver Sensor ist, der über eine Signalleitung (16) mit der Steuervorrichtung (13) verbunden ist.

12. Sanitäre Einrichtung nach einem der Ansprüche 8 bis 11, **dadurch gekennzeichnet, dass** sie ein Urinal ist und eine Spülvorrichtung und insbesondere ein Spülventil aufweist, das von der genannten Steuervorrichtung (13) gesteuert ist.

13. Sanitäre Einrichtung nach einem der Ansprüche 8 bis 12, **dadurch gekennzeichnet, dass** sie eine Waschtisch (2) aufweist, dass die Installationsvorrichtung (5) unterhalb des Waschtisches (2) unterputz angeordnet ist und dass über dem Waschtisch (2) eine Auslaufarmatur (4) angeordnet ist, die unterputz einen Sensor (15) aufweist, wobei dieser Sensor (15) von der in der Installationsvorrichtung (5) vorgesehenen Steuervorrichtung (13) gesteuert ist und dass die Auslaufarmatur (4) an die in der Installationsvorrichtung (5) vorgesehenen Mittel (14) für dir Wasserversorgung angeschlossen ist.
